# EUROPÄISCHE PATENTSCHRIFT

(11) **EP 2 601 369 B1**
(45) Veröffentlichungstag und Bekanntmachung des Hinweises auf die Patenterteilung: **15.06.2016**
(21) Anmeldenummer: 11740923.5
(22) Anmeldetag: 04.08.2011
(51) Int. Cl.: E06B 1/70, E06B 5/16, E06B 7/23

(54) **FEUERSCHUTZTÜR FÜR SCHIENENFAHRZEUGE**
FIRE PROTECTION DOOR FOR RAILROAD CAR
PORTE COUPE-FEU POUR VÉHICULES SUR RAILS

(30) Priorität: 06.08.2010 DE 102010033983
(43) Veröffentlichungstag der Anmeldung: 12.06.2013
(73) Patentinhaber: Bombardier Transportation GmbH, 10785 Berlin (DE)
(72) Erfinder: BRAND, Martin, A-1220 Wien (AT); GRZESIUK, Tomasz, A-1120 Wien (AT)
(74) Vertreter: Patentanwälte Bressel und Partner mbB
(86) Internationale Anmeldenummer: PCT/EP2011/063496
(87) Internationale Veröffentlichungsnummer: WO 2012/017061

(56) Entgegenhaltungen:
- EP-A2- 1 793 073
- WO-A1-88/01335
- DE-U1- 9 321 360
- US-A- 5 687 532

## Beschreibung

Die Erfindung betrifft eine Feuerschutztür für Schienenfahrzeuge vorzugsweise zur Abtrennung des Fahrerraums vom Fahrgastraum, mit einer Trittleiste, sowie eine Trittleiste zum Einsatz in Feuerschutztüren.

Eine Tür, und so auch eine Feuerschutztür, verfügt in aller Regel über eine Türzarge einerseits und ein Türblatt andererseits, wobei das Türblatt verdrehbar und/oder verschiebbar an der Türzarge angeordnet ist. Feuerschutztüren weisen darüber hinaus die Besonderheit auf, dass die Spalte zwischen Türblatt und Türzarge im Brandfall gegen den Durchtritt von Rauch und Flammen gesichert sind. Weiterhin weist das Türblatt Brandschutzelemente aus einem feuer- und hitzewiderstandsfähigen Material auf.

AU 2008203033 beschreibt eine Feuerschutztür, deren Türblatt einen umlaufenden Rahmen aufweist. Dieser Rahmen ist nicht zu verwechseln mit der Türzarge, die gemeinhin auch als "Türrahmen" bezeichnet wird. Der Rahmen des Türblatts besteht aus einer Zusammensetzung, die ein Zellulosematerial, ein intumeszierendes (schwellendes, aufschäumendes) Material und ein Bindemittel kombiniert. Wenn der Rahmen Hitze ausgesetzt ist, expandiert diese Zusammensetzung in Richtung Türzarge und dichtet den Spalt zwischen Türblatt und Türzarge ab, wodurch der Durchtritt von Feuer und Rauch verzögert wird.

DE 202006016403 U1 beschriebt eine Feuer- und Brandschutztür mit einer an der Türzarge angeordneten Dichtung in Form einer standardmäßigen Türdichtung, die keinen rauchdichten Abschluss zwischen Türzarge und Türblatt sicherstellt. Für einen rauchdichten Abschluss im Brandfall zwischen Türzarge und Türblatt dient eine vorzugsweise umlaufend stirnseitig an dem Türblatt angeordnete weitere Dichtung. Bei dieser Dichtung handelt es sich um eine unter Temperatureinwirkung ihre Größe und/oder Form ändernde Dichtung, die im Brandfall beispielsweise aufquillt und den Spalt zwischen Türblatt und Türzarge verschließt.

DE 9321360 U1 offenbart ein feuerhemmendes Bauteil zur Herstellung von Brandschutzelementen, wie Türen, Fenster, mit einem mit einer thermischen Trennung versehenen Aluminium-Kernprofil und mit mindestens einem beidseitig des Kernprofils angeordneten Schalen-Profil aus Aluminium, das mit dem Kernprofil jeweils eine geschlossene Kammer bildet. Bei dem feuerhemmenden Bauteil können im Bereich eines Spaltes zwischen einem Türrahmen-Profil und einem Türflügel-Profil parallel zu Querwänden Dichtungseinlagen befestigt sein, die aus einem unter Hitzeeinfluss aufquellenden Material bestehen.

EP 1793073 A2 offenbart ein Gebäudeelement in brandgeschützter Ausführung, insbesondere in Form einer Brandschutztür, eines Brandschutzfensters oder einer Brandschutzwand, mit einem Rahmen aus einer metallischen Außenschale, einer Innenschale sowie einer Mittelschale. Die Außenschale, die Mittelschale sowie die Innenschale sind über einen brandresistenten Schalenverbinder miteinander verbunden, der form- und/oder kraftschlüssig an jeder der Schalen angeschlossen ist. Im Nahbereich von Anschlagdichtungen können profilierte Aufschäumer angeordnet sein.

WO 88/01335 A1 betrifft eine Blähdichtung aufweisend einen Körper aus blähbarem Material, das beim Erhitzen einen harten Schaum bildet, und einen Körper aus blähbarem Material, das beim Erhitzen einen weichen Schaum bildet. Die blähbaren Materialien können an einem Teil von zwei Teilen angebracht sein, zwischen denen ein Spalt gebildet ist. Bei Erhitzen wird das blähbare Material in den Spalt hineingequollen.

In Schienenfahrzeugen existieren oftmals Höhenunterschiede zwischen den Fußböden im Fahrerraum und im Fahrgastraum. Dadurch entsteht ein Absatz zwischen den Fußböden, der unter dem Türblatt oder in nächste Nähe neben dem Türblatt liegt. Bei Türen zur Abtrennung des Fahrerraums vom Fahrgastraum in Schienenfahrzeugen ist über diesem Absatz eine Trittleiste angebracht, die als Überbrückung zwischen den Fußböden auf Fahrgast- und Fahrerseite dient und die Stolpergefahr verringern soll.

Zudem ist an der bodenseitigen Kante einer Feuerschutztür üblicherweise eine Dichtleiste angebracht, um den bodenseitigen Spalt des Türblattes auch im Normalbetrieb, d.h. im Nicht-Brandfall, abzudichten.

Es ist nun wünschenswert, dass die Beweglichkeit einer Feuerschutztür durch die an der bodenseitigen Kante des Türblatts angebrachte Dichtleiste möglichst wenig durch Schleifen der Dichtleiste auf einer Trittleiste behindert wird. Gleichzeitig soll aber im Brandfall eine effektive Feuer- und Rauchabdichtung gegeben sein. Der oben zitierte Stand der Technik zeigt keine Lösung für dieses Problem auf.

Die Aufgabenstellung der Erfindung besteht somit darin, eine Feuerschutztür mit einer Abdichtung des bodenseitigen Spaltes anzugeben, wobei die Beweglichkeit der Türe möglichst wenig beeinträchtigt und gleichzeitig im Brandfall eine Abdichtung des bodenseitigen Spaltes gewährleistet sein sollte.

Die Aufgabe wird durch eine Feuerschutztür mit den Merkmalen des Anspruchs 1 gelöst. Vorteilhafte Weiterbildungen der erfindungsgemäßen Feuerschutztür sind Gegenstand der Unteransprüche.

Nach einem wesentlichen Gedanken der Erfindung ist die Trittleiste so ausgeformt und angeordnet, dass bei Öffnen der Türe, zumindest im Normalbetrieb (Nicht-Brandfall) ein Spalt zwischen der an der bodenseitigen Kante des Türblattes angeordneten Dichtleiste und der Trittleiste freigegeben wird. Vorzugsweise öffnet sich der Spalt zwischen der an der bodenseitigen Kante des Türblattes angeordneten Dichtleiste und der Trittleiste in vertikaler Richtung, d.h. von der bodenseitigen Türblattkante in Richtung Fußboden. Schon bei einer geringen Öffnung der Tür berührt so die Dichtleiste die Trittleiste nicht mehr und ein Schleifen der Dichtleiste über die Trittleiste wird minimiert. Dadurch wird das Öffnen der Tür erleichtert und der Verschleiß der Dichtleiste reduziert. Bei einer Schwenktür tritt dieser Effekt schon bei sehr geringen Öffnungswinkeln, beispielsweise 5°, oder mehr bevorzugt 3°, ein. Gleichzeitig ist die Trittleiste aber so ausgebildet, dass der Spalt, der im geschlossenen Zustand der Tür zwischen der Trittleiste und der Brandschutzleiste in der bodenseitigen Kante des Türblattes gebildet ist, eine Spaltbreite aufweist, die so gering ist, dass im Brandfall der Spalt von der expandierenden Brandschutzleiste verschlossen werden kann.

Die Feuerschutztür der vorliegenden Erfindung kann verdrehbar und/oder verschiebbar an der Türzarge angeordnet sein. Die Feuerschutztür der vorliegenden Erfindung kann eine Schwenktür, eine Schiebetür, oder eine Schwenkschiebetür sein.

Eine Schwenktür, auch als Anschlagtür bezeichnet, ist eine Tür, deren Türblatt an einer Seite der Zarge drehbar befestigt ist.

Eine Schwenkschiebetür, vielfach in Fahrzeugen des öffentlichen Nahverkehrs eingesetzt, schließt im geschlossenen Zustand bündig mit der Außenwand des Fahrzeugs ab. Beim Öffnen bewegt sich die Schwenkschiebetür zunächst nach außen und wird dann zur Seite verschoben. Die Bewegung seitwärts kann jedoch auch bereits während der Bewegung nach außen beginnen. Dies bedeutet, dass die Tür trotz dem Begriff "Schwenken" keine isolierte Schwenkbewegung ausführen muss, eine Schwenkbewegung aber stattfinden kann. Die Bezeichnung Schwenkschiebetür wird in der Praxis aber verwendet, da bei vielen solcher Türen beim Öffnen und Schließen eine Schwenkbewegung ausgeführt wird.

Die Kanten des Türblattes sind die Kanten, die der Türzarge oder der Trittleiste gegenüber liegen. Sie werden auch als Außenkanten bzw. zargenseitige Kanten oder bodenseitige Kante bezeichnet. Die horizontale Oberkante und die vertikalen seitlichen Kanten des Türblatts sind die zargenseitigen Kanten und die horizontale Unterkante des Türblatts ist die bodenseitige Kante. Der Begriff "Kante" des Türblatts ist hier gleichbedeutend mit dem Begriff "Rand" des Türblatts.

Die erfindungsgemäße Feuerschutztür wird vorzugsweise zur Abtrennung des Fahrerraums vom Fahrgastraum in Schienenfahrzeugen eingesetzt. Sie dient dabei zum Schutz der Fahrerkabine vor Einwirkung von Rauch und Hitze bei einem Brand im Fahrgastraum.

An der bodenseitigen Kante des Türblattes sind sowohl eine Brandschutzleiste als auch die bodenseitige Dichtleiste angeordnet. Von der Aufschlagsseite der Tür her betrachtet, d.h. von der Seite, zu der die Tür bzw. das Türblatt geöffnet wird (Öffnungsseite), ist vorzugsweise zunächst die Brandschutzleiste an der bodenseitigen Kante des Türblatts angeordnet. Danach, also in dieser Betrachtungsrichtung hinter der Brandschutzleiste, ist in dieser Ausführungsform die Dichtleiste angeordnet. Die Aufschlagsseite der Tür ist normalerweise die Seite, von der Brand und Hitzebeeinträchtigung erwartet werden. Durch die beschriebene Anordnung der Leisten expandiert die Brandschutzleiste im Brandfall und schützt die dahinter liegende Dichtleiste vor Brand- und Hitzeeinwirkung.

Vorzugsweise wird die erfindungsgemäße Tür zur Abtrennung des Fahrerraums vom Fahrgastraum eingesetzt und die Tür bzw. das Türblatt öffnet vorzugsweise in Richtung des Fahrgastraumes, damit ein sicherer Fluchtweg für den Fahrer bereitgestellt ist. Es ist dann besonders vorteilhaft, wenn aus Sicht des Fahrgastraumes die Brandschutzleiste vor der Dichtleiste an der bodenseitigen Kante des Türblatts angeordnet ist, wie zuvor beschrieben. Bei einem Brand im Fahrgastraum expandiert die Brandschutzleiste und schützt die dahinter liegende Dichtleiste vor Brand.

Für die Abtrennung des Fahrerraums vom Fahrgastraum ist eine Schwenktür bevorzugt, die in Richtung des Fahrgastraums geöffnet wird.

Die Türzarge besteht aus einem horizontalen Zargenteil, beispielsweise einer horizontalen Zargenleiste, die über dem Türblatt angeordnet ist, und zwei vertikalen Zargenteilen, beispielsweise Zargenleisten. Die Zargen bestehen vorzugsweise aus Metall, beispielsweise einem Metallprofil. Die Trittleiste, vorzugsweise ebenfalls aus Metall, kann separat von der Türzarge unter dem Türblatt bzw. auf dem Boden angebracht sein, oder sie kann einstückig mit der Türzarge ausgeführt sein.

Die an der bodenseitigen Kante des Türblattes angeordnete Dichtleiste kann mittels üblicher Befestigungsarten an der Kante des Türblattes befestigt sind, z.B. mittels Ankleben oder Einstecken in eine Aussparung, beispielsweise eine Nut, in der Kante des Türblatts. Die Dichtleiste ist z.B. aus einem üblichen Dichtungsmaterial gefertigt, wie z.B. einem Elastomer, insbesondere Gummi, oder einem elastischen Thermoplast.

Weitere Dichtleisten, welche das Türblatt an den seitlichen Kanten und an der Oberkante abdichten, sind vorzugsweise an der Türzarge angebracht und das Türblatt liegt im geschlossenen Zustand an diesen Dichtleisten an.

Brandschutzleisten erstrecken sich vorzugsweise über alle Kanten des Türblattes, d.h. nicht nur entlang der bodenseitigen Kante, sondern auch entlang den Seitenkanten und der Oberkante des Türblattes. Die Brandschutzleisten sind vorzugsweise gegenüber der Türzarge und gegenüber der Trittleiste angeordnet. Die Brandschutzleisten sind vorzugsweise miteinander verbunden oder aus einem einzigen Stück gefertigt.

Die Brandschutzleisten ändern unter Wärmeeinwirkung im Brandfall ihre Größe und/oder Form. Im speziellen expandieren die Brandschutzleisten unter Wärmeeinwirkung, beispielsweise durch Aufschäumen, in Richtung Türzarge und Trittleiste, so dass die Spalte zwischen Türblatt und Türzarge bzw. Türblatt und Trittleiste verschlossen werden. Die Brandschutzleisten können als expandierenden Wirkstoff beispielsweise Graphit enthalten, speziell Vermikulargraphit. Weiterhin können Zellulose und Bindemittel enthalten sein. Beispielhafte Materialien für die Brandschutzleisten werden von der Promat GmbH, Ratingen, Deutschland, unter der Marke Promaseal® vertrieben und ein besonders bevorzugtes Material ist Promaseal®-LX.

Die Brandschutzleisten können die Form eines Streifens aufweisen. Sie können auf der Kantenoberfläche des Türblattes befestigt sein und hervorstehen. Alternativ können sie in eine Aussparung in der Kante eingelassen sein und bündig mit der Kante abschließen. Vorzugsweise sind die Brandschutzleisten mit einem Kleber an der Kante des Türblattes befestigt, aufgesteckt oder eingeklemmt.

Die Trittleiste weist gemäß der Erfindung ein abgewinkeltes Querschhittsprofil auf, wobei das Querschnittsprofil ein erstes Element mit horizontaler Oberfläche aufweist, an der die Dichtleiste bei geschlossener Tür anliegt, und ein zweites Element mit abgewinkelter Oberfläche, wobei die Oberfläche des zweiten Elements gegen die horizontale Oberfläche des ersten Elements in Richtung Fußboden abgewinkelt ist und wobei bei geschlossener Tür ein erster Spalt zwischen der abgewinkelten Oberfläche des zweiten Elements und der Brandschutzleiste an der bodenseitigen Kante des Türblatts gebildet ist. Die abgewinkelte Oberfläche und die Brandschutzleiste liegen, durch den ersten Spalt getrennt, einander gegenüber.

Der erste Spalt zwischen der abgewinkelten Oberfläche des zweiten Elements und der Brandschutzleiste öffnet in vertikaler Richtung, d.h. die Breite des Spalts erstreckt sich in vertikaler Richtung, während der Spalt seiner Länge nach horizontal verläuft. Die vertikale Richtung verläuft von der bodenseitigen Türblattkante in Richtung Fußboden. Der erste Spalt entsteht aufgrund der Abwinklung der Oberfläche des zweiten Elements in Richtung Fußboden.

Beim Öffnen der Tür entsteht ein sich in vertikaler Richtung öffnender zweiter Spalt zwischen der Dichtleiste und der abgewinkelten Oberfläche des zweiten Elements.

Es kann weiterhin noch ein drittes Element vorhanden sein, das an das Element mit abgewinkelter Oberfläche anschließt und eine vertikale, d.h. in Richtung Fußboden verlaufende, Oberfläche aufweist. Nachfolgend werden das erste Element mit horizontaler Oberfläche auch "horizontales Element" oder "horizontaler Schenkel", das zweite Element mit abgewinkelter Oberfläche auch als "abgewinkeltes Element" oder "abgewinkelter Schenkel" und das dritte Element mit vertikaler Oberfläche auch als "vertikales Element" oder "vertikaler Schenkel" bezeichnet.

Die zuvor genannten Elemente der Trittleiste sind vorzugsweise so angeordnet, dass auf der Aufschlagsseite der Tür, d.h. der Seite, zu der die Tür geöffnet wird (Öffnungsseite), das abgewinkelte Element angeordnet ist. Danach folgt das horizontale Element in Richtung Türdurchgang, so dass sich das erste horizontale Element auf der von der Aufschlagsseite abgewandten Seite befindet. Ein gegebenenfalls vorhandenes vertikales Element befindet sich vorzugsweise auf der Aufschlagsseite der Tür und noch vor dem abgewinkelten Element. In einer bevorzugten Ausführungsform sind die Elemente direkt miteinander verbunden. Die Trittleiste kann beispielsweise durch Biegen eines Bleches in die zuvor beschriebene Form gefertigt sein.

Der Winkel der abgewinkelten Oberfläche des zweiten Elements (abgewinkeltes Element) zur Horizontalen kann gering sein und muss nur wenige Grad betragen, damit die erfindungsgemäße Funktion der Trittleiste erfüllt ist. Vorzugsweise beträgt der Winkel 1 ° bis 45°, mehr bevorzugt 1 ° bis 20°, noch mehr bevorzugt 1 ° bis 10°. In einer weiteren Ausführungsform beträgt der Winkel mindestens 8°.

Der Winkel wird vorzugsweise möglichst klein gewählt, damit der Spalt zwischen der Brandschutzleiste und der abgewinkelten Oberfläche des zweiten Elements nur so breit ist, dass er bei Expansion der Brandschutzleiste sicher verschlossen werden kann.

Die Breitenausdehnung des ersten horizontalen Elements in Richtung des Türdurchgangs, d.h. senkrecht zum Türblatt, wird vorzugsweise so groß gewählt, dass die Dichtleiste an der bodenseitigen Kante des Türblattes vollständig aufliegt. Bevorzugt beträgt das Verhältnis von der Breite des horizontalen Elements zur Breite der Dichtleiste an der Auflagestelle auf der Trittleiste 1:1 bis 6:1 (Breite des horizontalen Elements : Breite der Dichtleiste), mehr bevorzugt 1:1 bis 4:1, noch mehr bevorzugt 1:1 bis 2:1, am meisten bevorzugt 1:1 bis 1,5:1. Je kleiner dieses Verhältnis ist, desto früher wird bei der Öffnung der Tür die Trittleiste nicht mehr durch die Dichtleiste berührt, wodurch die Öffnung der Türe erleichtert wird.

Die Breitenausdehnung des abgewinkelten Elements in Richtung des Türdurchgangs ist vorteilhafterweise so groß, dass eine ausreichende Auflagefläche für die gesamte Brandschutzleiste im zur Verfügung steht, wenn diese im Brandfall expandiert. Die expandierende Brandschutzleiste sollte vollständig an dem abgewinkelten Element anliegen. Bevorzugt liegt das Verhältnis von der Breite des abgewinkelten Elements zur Breite der Brandschutzleiste im Bereich von 1,5:1 bis 6:1.

Die Trittleiste ist vorzugsweise auf Metall gefertigt, beispielsweise aus einem gebogenen Blech mit dem zuvor genannten abgewinkelten Querschnittsprofil.

Das Türblatt der Feuerschutztür weist in einer Ausführungsform einen Rahmen und eine an dem Rahmen befestigte hitzebeständige Glasscheibe auf. Der Rahmen ist vorzugsweise aus Metall, insbesondere aus einem Metallprofil, gefertigt. Die Glasscheibe ist vorzugsweise mit einem wärmebeständigen Kleber an dem Rahmen befestigt. Geeignete Kleber sind ausgewählt aus z.B. Dinitrol PUR 501 FCHM mit Haftreiniger PUR 520, Glas-Lack Primer 530 und Multiprimer 550. Bei höheren Brandschutzanforderungen können Punkhalter als zusätzliche Befestigung für Glas angewendet werden. Die Breite des oben erläuterten ersten horizontalen Elements und die Breite des oben erläuterten abgewinkelten Elements sind in Summe vorzugsweise mindestens so groß wie die Breite des Rahmens, ohne Berücksichtigung einer am Rahmen befestigten Glasscheibe.

In einer anderen Ausführungsform ist das Türblatt aus einem feuer- und hitzewiderstandfähigen Material gebildet, z.B. aus plattenförmigen Elementen, oder mit einem feuer- und hitzewiderstandfähigen Material gefüllt. Bekannte Konstruktionen für Feuerschutztüren sind ohne besondere Einschränkung verwendbar.

In einem weiteren Aspekt, siehe Anspruch 5, betrifft die vorliegende Erfindung die Verwendung einer Trittleiste, die ein abgewinkeltes Querschnittsprofil aufweist, für eine Feuerschutztür für Schienenfahrzeuge. Hierbei wird ausdrücklich auf die oben angegebene Beschreibung solcher Trittschutzleisten Bezug genommen.

Somit betrifft die Erfindung die Verwendung einer Trittleiste mit einem abgewinkelten Querschnittsprofil, wobei die Trittleiste ein erstes Element mit horizontaler Oberfläche aufweist, an der eine an der bodenseitigen Kante des Türblattes einer Feuerschutztür angeordnete Dichtleiste bei geschlossener Tür anliegt, und ein zweites Element mit abgewinkelter Oberfläche, die gegen die horizontale Oberfläche des ersten Elements in Richtung Fußboden abgewinkelt ist, wobei die abgewinkelte Oberfläche einer an der bodenseitigen Kante des Türblattes angeordneten Brandschutzleiste so gegenüberliegt, dass zwischen der abgewinkelten Oberfläche und der Brandschutzleiste ein Spalt entsteht.

In einem weiteren Aspekt, siehe Anspruch 6, betrifft die Erfindung ein Schienenfahrzeug, das eine zuvor beschriebene Feuerschutztür aufweist.

In einer bevorzugten Ausführungsform ist von der Aufschlagsseite der Tür her betrachtet zunächst die Brandschutzleiste an der bodenseitigen Kante des Türblatts angeordnet und hinter der Brandschutzleiste ist die Dichtleiste angeordnet.

In einer weiteren bevorzugten Ausführungsform weist das Schienenfahrzeug einen Fahrerraum und einen Fahrgastraum auf, wobei die Feuerschutztür den Fahrerraum vom Fahrgastraum abtrennt, das Türblatt in Richtung des Fahrgastraumes öffnet (aufschlägt) und vom Fahrgastraum her betrachtet zunächst die Brandschutzleiste an der bodenseitigen Kante des Türblatts angeordnet ist und hinter der Brandschutzleiste die Dichtleiste angeordnet ist.

Schließlich offenbart die Erfindung auch die Verwendung der zuvor beschriebenen Trittleisten für eine Feuerschutztür für Schienenfahrzeuge, insbesondere für Feuerschutztüren zur Abtrennung des Fahrerraums vom Fahrgastraum.

Die Erfindung wird im Folgenden weiter anhand von Ausführungsbeispielen und der Zeichnung beschrieben. Es zeigen:
- Fig. 1:: Eine geschlossene Feuerschutztür gemäß der Erfindung in einem vertikalen Schnitt.
- Fig. 2:: Eine geöffnete Feuerschutztür gemäß der Erfindung in einem vertikalen Schnitt.

Fig. 1 zeigt eine Feuerschutztür 10 im geschlossenen Zustand. Sie trennt den Fahrerraum 11 eines Schienenfahrzeuges vom Fahrgastraum 12. Der Fußboden 13 des Fahrerraums 11 und der Fußboden 14 des Fahrgastraums 12 sind gegeneinander höhenversetzt und die dadurch gebildete Stufe 15 wird von einer Trittleiste 16 bedeckt, die mit Schrauben 17 (nur eine Schraube ist gezeigt) am Fußboden 13 befestigt ist. Das Türblatt 18 ist aus einem Rahmen 19, einer daran mittels einer Klebeschicht 20 befestigten Glasscheibe 21 auf Seite des Fahrgastraums 12 und einer Verkleidung 34 auf Seite des Fahrerraums 11 zusammengesetzt. Der Rahmen 19 des Türblatts 18 ist nicht zu verwechseln mit der hier nicht abgebildeten Türzarge, die gemeinhin auch als "Türrahmen" bezeichnet wird. In eine erste Aussparung 29 der bodenseitigen Kante des Türblattes 22 ist eine Dichtleiste 23 eingeklemmt. In eine zweite Aussparung 24 des Rahmens 19 ist eine Brandschutzleiste 25, hier in Form eines Streifens ausgeführt, eingelassen.

Die Trittleiste 16 weist ein erstes Element 26 mit horizontaler Oberfläche 31, ein zweites Element 27 mit abgewinkelter Oberfläche 32 und ein drittes Element 28 mit vertikaler Oberfläche 33 auf. Das erste, zweite und dritte Element sind in Form eines horizontalen, abgewinkelten bzw. vertikalen Schenkels geformt und werden nachfolgend so bezeichnet.

Die Breite des ersten horizontalen Schenkels 26 in Richtung des Türdurchgangs ist mit B1 bezeichnet, die Breite des abgewinkelten Schenkels 27 in Richtung des Türdurchgangs ist mit B2 bezeichnet. Die Breite der Dichtleiste 23 an der Auflagestelle auf der Trittleiste, auf der horizontalen Oberfläche 31, ist mit B3 bezeichnet. Der Summe der Breiten B1+B2 ist in der gezeigten Ausführungsform etwas größer der Breite des Rahmens 19.

Im hier gezeigten geschlossenen Zustand der Tür 10 liegt die Dichtleiste 23 an der Oberfläche 31 des horizontalen Schenkels 26 der Trittleiste 16 und dichtet das Türblatt 18 zur Trittleiste hin. Die Brandschutzleiste 25 liegt der abgewinkelten Oberfläche 32 des abgewinkelten Schenkels 27 gegenüber, so dass zwischen der Brandschutzleiste 25 und der abgewinkelten Oberfläche 32 ein vertikaler Spalt S1 gebildet ist, der in Richtung von der Fahrerseite 11 zur Fahrgastseite 12 in seiner Spaltweite aufgrund der Abwinklung der Trittleiste etwas variiert. Gezeigt ist in Fig. 1 nur die Brandschutzleiste 25 an der bodenseitigen Kante des Türblatts. Im Fall eines Brandes von der Fahrgastseite 12 erreicht die dort erzeugte Hitze die Brandschutzleiste 25. Durch die Einwirkung der Hitze expandiert die Brandschutzleiste 25 nach unten, d.h. in Richtung Fußboden, der Spalt S1 wird verschlossen und der Durchtritt von Rauch und Flammen in den Fahrerraum 11 verhindert.

Die gezeigte Tür 10 öffnet in Richtung des Fahrgastraumes 12 und aus Sicht des Fahrgastraumes 12 ist die Brandschutzleiste 25 vor der Dichtleiste 23 an der Kante 22 des Türblattes 18 angeordnet. Bei einem Brand wird die in Richtung vom Fahrgastraum 12 in den Fahrerraum 11 hinter der Brandschutzleiste 25 liegende Dichtleiste 23 durch die expandierende Brandschutzleiste vor Feuer und Hitze geschützt. Die Breite des Spalts S1 ist durch die nur leichte Abwinklung des Schenkels 27 ausreichend gering, so dass der Spalt S1 im Brandfall durch die expandierende Brandschutzleiste 25 verschlossen werden kann.

Die einzelnen Schenkel der Trittleiste 16 sind so angeordnet, dass auf der Aufschlagsseite der Tür, die hier die Seite des Fahrgastraums 12 ist, der abgewinkelte Schenkel 27 angeordnet ist. Danach folgt der horizontale Schenkel 26 in Richtung Türdurchgang vom Fahrgastraum 12 zum Fahrerraum 11, so dass sich der erste horizontale Schenkel 26 auf der von der Aufschlagsseite abgewandten Seite befindet. Der vertikale Schenkel 28 befindet sich auf der Aufschlagsseite der Tür und noch vor dem abgewinkelten Schenkel.

In der Fig. 2 ist der geöffnete Zustand der Tür gezeigt, wobei die Tür vom Fahrerraum 11 in Richtung des Fahrgastraums 12 geöffnet wurde. Die Richtung der Öffnung ist durch den mit A bezeichneten Pfeil angegeben. Die Öffnung kann durch eine reine Drehbewegung, im Falle einer Drehtür, oder die Schwenkbewegung einer Schwenkschiebetür erfolgt sein. Durch die Öffnung der Tür, d.h. durch die Drehbewegung oder kombinierte Schwenk- und Schiebebewegung, wird ein sich in vertikaler Richtung, d.h. von der bodenseitigen Türblattkante 22 in Richtung Fußboden 14, öffnender Spalt S2 zwischen der Dichtleiste 23 und der abgewinkelten Oberfläche 32 des abgewinkelten Schenkels 27 gebildet. Aufgrund des gebildeten Spalts schleift die Dichtleiste 23 bei Öffnung der Tür 10 nicht über die Trittleiste 16 und die Tür lässt sich leicht öffnen. Dadurch, dass die Dichtleiste nicht über die Trittleiste schleift, wird auch der Verschleiß der Dichtleiste reduziert.

## Patentansprüche

1. Feuerschutztür (10) für Schienenfahrzeuge, vorzugsweise zur Abtrennung des Fahrerraums 11 vom Fahrgastraum (12), aufweisend
• eine Türzarge,
• ein Türblatt (18),
• eine an der bodenseitigen Kante (22) des Türblatts angeordnete Dichtleiste (23),
• eine an der bodenseitigen Kante (22) des Türblatts (18) angeordnete Brandschutzleiste (25), die unter Wärmeeinwirkung ihre Größe und/oder Form ändert,
wobei
die Feuerschutztür eine Trittleiste (16) aufweist, die derart geformt und angeordnet ist, dass bei geschlossener Tür die Dichtleiste (23) an der Trittleiste (16) anliegt und zwischen der Brandschutzleiste (25) an der bodenseitigen Kante (22) des Türblatts (18) und der Trittleiste (16) ein Spalt (S1) gebildet ist, der bei Wärmeeinwirkung von der Brandschutzleiste (25) an der bodenseitigen Kante (22) verschlossen wird, und durch Öffnen der Tür ein Spalt (S2) zwischen der Dichtleiste (23) und der Trittleiste (16) entsteht,
**dadurch gekennzeichnet, dass**
die Trittleiste ein abgewinkeltes Querschnittprofil aufweist, aufweisend ein erstes Element (26) mit horizontaler Oberfläche (31), an der die Dichtleiste (23) bei geschlossener Tür anliegt, und ein zweites Element (27) mit abgewinkelter Oberfläche (32), wobei die Oberfläche (32) des zweiten Elements (27) gegen die horizontale Oberfläche (31) des ersten Elements (26) in Richtung Fußboden (14) abgewinkelt ist und bei geschlossener Tür zwischen der abgewinkelten Oberfläche (32) des zweiten Elements (27) und der Brandschutzleiste (25) ein Spalt (S1) gebildet ist und beim Öffnen der Tür ein sich in vertikaler Richtung öffnender Spalt (S2) zwischen der Dichtleiste (23) und der abgewinkelten Oberfläche (32) des zweiten Elements (27) entsteht.

2. Feuerschutztür nach Anspruch 1, **dadurch gekennzeichnet, dass** der Spalt (S2) sich in vertikaler Richtung öffnet.

3. Feuerschutztür nach einem der vorangehenden Ansprüche, **dadurch gekennzeichnet, dass** die Trittleiste aus Metall besteht.

4. Feuerschutztür nach einem der vorangehenden Ansprüche, bei der das Türblatt einen Rahmen (19) und eine an dem Rahmen befestigte Glasscheibe (21) aufweist.

5. Verwendung einer Trittleiste für eine Feuerschutztür für Schienenfahrzeuge, wobei die Trittleiste ein abgewinkeltes Querschnittprofil aufweist und
die Trittleiste (16) ein erstes Element (26) mit horizontaler Oberfläche (31) aufweist, an der eine an der bodenseitigen Kante (22) des Türblattes (18) einer Feuerschutztür angeordnete Dichtleiste (23) bei geschlossener Tür anliegt, und ein zweites Element (27) mit abgewinkelter Oberfläche (32), die gegen die horizontale Oberfläche (31) des ersten Elements (26) in Richtung Fußboden (14) abgewinkelt ist und die einer an der bodenseitigen Kante (22) des Türblattes angeordneten Brandschutzleiste (25) so gegenüberliegt, dass zwischen der abgewinkelten Oberfläche (32) und der Brandschutzleiste (25) ein Spalt (S1) entsteht.

6. Schienenfahrzeug, aufweisend eine Feuerschutztür wie in einem der Ansprüche 1-4 beschrieben.

7. Schienenfahrzeug nach Anspruch 6, wobei bei der Feuerschutztür von der Aufschlagsseite der Tür her betrachtet zunächst die Brandschutzleiste (25) an der bodenseitigen Kante (22) des Türblatts (18) angeordnet ist und hinter der Brandschutzleiste die Dichtleiste (23) angeordnet ist.

8. Schienenfahrzeug nach Anspruch 6, aufweisend einen Fahrerraum (11) und einen Fahrgastraum (12), wobei die Feuerschutztür den Fahrerraum vom Fahrgastraum abtrennt, das Türblatt (18) in Richtung des Fahrgastraumes öffnet und aus Sicht des Fahrgastraum zunächst die Brandschutzleiste (25) an der bodenseitigen Kante (22) des Türblatts angeordnet ist und hinter der Brandschutzleiste die Dichtleiste (23) angeordnet ist.

## Claims

1. A fire door (10) for rail vehicles, preferably to separate the driver's compartment 11 from the passenger compartment (12), comprising
• a door frame,
• a door leaf (18),
• a sealing strip (23) positioned on the bottom edge (22) of the door leaf,
• a fire-proof strip (25) that is positioned on the bottom edge (22) of the door leaf (18) and which changes its size and/or form when subjected to heat,
wherein
the fire door exhibits a step bar (16), which is arranged and formed in such a manner that with the door closed the sealing strip (23) butts against the step bar (16) and between the fire-proof strip (25) at the bottom edge (22) of the door leaf (18) and the step bar (16) a gap (S1) is formed, which is sealed by the fire-proof strip (25) on the bottom edge (22) when subjected to heat, and by opening the door a gap (S2) forms between the sealing strip (23) and the step bar (16),
**characterized in that**
the step bar exhibits an angled cross-sectional profile, comprising a first element (26) with horizontal surface (31), against which the sealing strip (23) butts when the door is closed, and a second element (27) with angled surface (32), whereas the surface (32) of the second element (27) is angled against the horizontal surface (31) of the first element (26) in the direction of the floor (14) and with the door closed between the angled surface (32) of the second element (27) and the fire-proof strip (25) a gap (S1) is formed and with the opening of the door a gap (S2) opening in a vertical direction is formed between the sealing strip (23) and the angled surface (32) of the second element (27).

2. The fire door according to claim 1, **characterized in that** the gap (S2) opens in a vertical direction.

3. The fire door according to one of the preceding claims, **characterized in that** the step bar is made of metal.

4. The fire door according to one of the preceding claims, wherein the door leaf exhibits a frame (19) and a glass pane (21) is fastened to the frame.

5. The use of a step bar for a fire door for rail vehicles, wherein the step bar exhibits an angled cross-sectional profile and
the step bar (16) exhibits a first element (26) with a horizontal surface (31), which butts against a sealing strip (23) arranged on the bottom edge (22) of the door leaf (18) of a fire door when the door is closed, and a second element (27) with an angled surface (32), which is angled against the horizontal surface (31) of the first element (26) in the direction of the floor (14) and which is opposite a fire-proof strip (25) arranged on the bottom edge (22) of the door leaf in such a manner that there is a gap (S1) between the angled surface (32) and the fire-proof strip (25).

6. A rail vehicle, comprising a fire door as described in one of the claims 1-4.

7. The rail vehicle according to claim 6, wherein with regard to the fire door, when viewed from the direction of which the door opens, the fire-proof strip (25) is first positioned on the bottom edge (22) of the door leaf (18) and the sealing strip (23) is arranged behind the fire-proof strip.

8. The rail vehicle according to claim 6, comprising a driver's compartment (11) and a passenger compartment (12), wherein the fire door separates the driver's compartment from the passenger compartment, the door leaf (18) opens in the direction of the passenger compartment and from the perspective of the passenger compartment the fire-proof strip (25) is first positioned on the bottom edge (22) of the door leaf and the sealing strip (23) is arranged behind the fire-proof strip.

## Revendications

1. Porte coupe-feu (10) destinée à des véhicules sur rails, de préférence servant à séparer l'habitacle du conducteur (11) de l'habitacle des passagers (12), présentant
- un châssis de porte,
- un battant de porte (18),
- une baguette d'étanchéité (23) disposée au niveau de l'arête (22) côté sol du battant de porte,
- une baguette de sécurité anti-incendie (25) disposée au niveau de l'arête (22) côté sol du battant de porte (18), laquelle change de taille et/ou de forme sous l'action de la chaleur,
sachant
que la porte coupe-feu présente une baguette de seuil (16), qui est formée et disposée de telle manière que la baguette d'étanchéité (23) repose au niveau de la baguette de seuil (16) lorsque la porte est fermée et qu'un interstice (S1) est formé entre la baguette de protection anti-incendie (25) au niveau de l'arête (22) côté sol du battant de porte (18) et la baguette de seuil (16), lequel interstice est fermé en cas d'action de la chaleur par la baguette de protection anti-incendie (25) au niveau de l'arête (22) côté sol, et qu'un interstice (S2) apparaît entre la baguette d'étanchéité (23) et la baguette de seuil (16) par l'ouverture de la porte, **caractérisée en ce**
**que** la baguette de seuil présente un profil de section transversale coudé, présentant un premier élément (26) pourvu d'une surface (31) horizontale, au niveau de laquelle la baguette d'étanchéité (23) repose lorsque la porte est fermée, et un deuxième élément (27) pourvu d'une surface (32) coudée, sachant que la surface (32) du deuxième élément (27) est coudée par rapport à la surface (31) horizontale du premier élément (26) en direction du plancher (14) et qu'un interstice (S1) est formé entre la surface (32) coudée du deuxième élément (27) et la baguette de protection anti-incendie (25) lorsque la porte est fermée et qu'un interstice (S2) s'ouvrant dans une direction verticale apparaît entre la baguette d'étanchéité (23) et la surface (32) coudée du deuxième élément (27) lors de l'ouverture de la porte.

2. Porte coupe-feu selon la revendication 1, **caractérisée en ce que** l'interstice (S2) s'ouvre dans une direction verticale.

3. Porte coupe-feu selon l'une quelconque des revendications précédentes, **caractérisée en ce que** la baguette de seuil est constituée de métal.

4. Porte coupe-feu selon l'une quelconque des revendications précédentes, dans le cadre de laquelle le battant de porte présente un cadre (19) et une vitre de verre (21) fixée au niveau du cadre.

5. Utilisation d'une baguette de seuil pour une porte coupe-feu destinée à des véhicules sur rails, sachant que la baguette de seuil présente un profil de section transversale coudé, et
que la baguette de seuil (16) présente un premier élément (26) pourvu d'une surface (31) horizontale, au niveau de laquelle une baguette d'étanchéité (23) disposée au niveau de l'arête (22) côté sol du battant de porte (18) d'une porte coupe-feu repose lorsque la porte est fermée, et un deuxième élément (27) pourvu d'une surface (32) coudée, qui est coudée par rapport à la surface (31) horizontale du premier élément (26) en direction du plancher (14) et qui fait face à une baguette de protection anti-incendie (25) disposée au niveau de l'arête (22) côté sol du battant de porte de sorte qu'un interstice (S1) apparaît entre la surface (32) coudée et la baguette de protection anti-incendie (25).

6. Véhicule sur rails, présentant une porte coupe-feu telle que décrite dans l'une quelconque des revendications 1 - 4.

7. Véhicule sur rails selon la revendication 6, sachant que dans le cas de la porte coupe-feu, quand on observe depuis la face d'impact de la porte, la baguette de protection anti-incendie (25) est disposée dans un premier temps au niveau de l'arête (22) côté sol du battant de porte (18) et la baguette d'étanchéité (23) est disposée derrière la baguette de protection anti-incendie.

8. Véhicule sur rails selon la revendication 6, présentant un habitacle du conducteur (11) et un habitacle des passagers (12), sachant que la porte coupe-feu sépare l'habitacle du conducteur de l'habitacle des passagers, que le battant de porte (18) s'ouvre en direction de l'habitacle des passagers et que, vu depuis l'habitacle des passagers, la baguette de protection anti-incendie (25) est disposée dans un premier temps au niveau de l'arête (22) côté sol du battant de porte et la baguette d'étanchéité (23) est disposée derrière la baguette de protection anti-incendie.
